# FASCICULE DE BREVET EUROPEEN

(11) **EP 0 289 408 B1**
(45) Date de publication et mention de la délivrance du brevet: **27.12.1991**
(21) Numéro de dépôt: 88400994.5
(22) Date de dépôt: 22.04.1988
(51) Int. Cl.: F25D 11/02

(54) **Armoire frigorifique à trois compartiments à températures différentes**
Kühlschrank mit drei Fächern verschiedener Temperaturen
Refrigerated cabinet having three compartments with differing temperatures

(30) Priorité: 29.04.1987 FR 8706103
(43) Date de publication de la demande: 02.11.1988
(73) Titulaire: SOCIETE D'ELECTROMENAGER DU NORD SELNOR, F-59810 Lesquin (FR)
(72) Inventeur: Herman, André, F-75008 Paris (FR); Rossi, Camille, F-75008 Paris (FR)
(74) Mandataire: Grynwald, Albert

(56) Documents cités:
- FR-A- 1 152 052
- GB-A- 2 017 889
- US-A- 2 065 604
- US-A- 2 089 608
- US-A- 2 539 105

## Description

L'invention concerne une armoire frigorifique possédant au moins trois compartiments à températures différentes refroidis par un circuit frigorifique unique alimenté par un seul motocompresseur.

Elle s'applique tout particulièrement aux armoires frigorifiques possédant un compartiment de congélation ou de conservation à température très basse (de l'ordre de -18°C), un compartiment de réfrigération à température plus élevée (de l'ordre de +5°C) et un compartiment à température intermédiaire (de l'ordre de 0°C). D'une façon plus générale, elle s'applique à toutes les armoires frigorifiques nécessitant des températures différentes dans leurs différents compartiments.

Parmi les types les plus répandus d'armoires frigorifiques multicompartiments, se trouvent des ensembles combinés réfrigérateur-congélateur, dont les évaporateurs sont reliés à un circuit frigorifique unique alimenté par un seul compresseur. Parfois, le compartiment de réfrigération est en liaison thermique avec un compartiment à température supérieure appelé compartiment de cave, et le froid est transféré par convection thermique de l'un à l'autre, grâce à des ouvertures pouvant dans certains cas être obstruées plus ou moins partiellement par des volets.

Normalement, le fluide frigorigène après compression passe dans un condenseur, avant d'être détendu et d'être dirigé vers l'évaporateur du compartiment de réfrigération, puis vers l'évaporateur du compartiment de congélation, en ayant subi ou non une détente complémentaire entre les deux évaporateurs, avant de revenir au compresseur. Dans ce cas, l'injection du fluide est dite normale, et à double ou simple détente.

Dans d'autres cas, le fluide traverse d'abord l'évaporateur du compartiment de congélation avant celui du compartiment de réfrigération. L'injection est alors dite inversée. Dans ce cas la mise au point du circuit frigorifique en vue d'un bon rendement est plus difficile à réaliser.

On connaît, depuis peu, des armoires frigorifiques comportant un compartiment de taille réduite à température intermédiaire, qui dans les applications connues est de l'ordre de 0°C. Cette température permet une conservation plus longue des aliments.

On obtient cette température, dans les armoires connues, de diverses manières qui présentent chacune des inconvénients. Dans un premier type d'armoire, le compartiment à température intermédiaire est en échange thermique par l'intermédiaire d'un canal de liaison avec le compartiment à température plus basse, c'est-à-dire le compartiment de congélation ou de conservation, de sorte qu'un transfert de froid peut avoir lieu de l'un à l'autre par convection. Dans ce but, le compartiment à température intermédiaire est normalement situé sous le compartiment à température plus basse, et l'apport de froid se fait par une turbine ou un ventilateur, commandé par un thermostat situé dans le compartiment à température intermédiaire, et générant un flux d'air pulsé dans ledit compartiment. De l'air froid est aspiré dans le compartiment à température plus basse et réinjecté dans l'autre. L'air pulsé a l'avantage d'éviter la formation de givre, mais présente l'inconvénient d'entraîner une dessication des aliments et un mélange d'odeurs qui impose un emballage préalable des denrées. De plus, la réalisation du canal complique quelque peu la réalisation de la cuve de l'armoire, de sorte que le prix de revient est notablement augmenté. Enfin, l'échange thermique existant entre ces deux compartiments peut être préjudiciable au bon rendement frigorifique dans le compartiment à température plus basse.

Dans un second type d'armoire, le froid s'obtient dans le compartiment à température intermédiaire, à l'aide d'un évaporateur placé dans ce compartiment et relié à un circuit frigorifique. Ledit évaporateur peut être un élément du même circuit frigorifique que celui des évaporateurs des autres compartiments, l'armoire comportant alors un circuit frigorifique unique alimenté par un seul motocompresseur, ou bien encore dit évaporateur peut être en série avec un seul des évaporateurs, par exemple celui relié au compartiment de congélation, cette série étant alimentée par un premier motocompresseur, et l'évaporateur du compartiment de réfrigération appartient dans ce cas à un autre circuit frigorifique alimenté par un second motocompresseur.

La solution du circuit frigorifique unique avec un seul compresseur alimentant trois évaporateurs est difficile à mettre en oeuvre, car elle pose de gros problèmes de régulation, et impose de réaliser une détente supplémentaire du fluide à proximité de l'évaporateur du compartiment intermédiaire.

Une armoire à trois compartiments à températures différentes refroidie par un circuit frigorifique unique alimenté par un seul motocompresseur est décrite dans la demande GB -A-2017889. Ce circuit frigorifique comporte un compresseur, un condenseur monté à ta sortie de ce compresseur, trois évaporateurs disposés à l'intérieur de ces trois compartiments qui sont un compartiment de congélation ( -15°C à -20°C) un compartiment de réfrigération ( +2°C à +5°C) et un compartiment de réserve ( +5°C à +10°C), et deux capillaires se trouvant à l'extérieur de ces compartiments, le premier de ces capillaires reliant le condenseur à l'évaporateur du compartiment de réserve, et le deuxième de ces capillaires faisant une jonction entre l'évaporation de ce compartiment de réserve et l'évaporation du compartiment de réfrigération qui, à son tour, est relié par l'évaporateur du compartiment de congélation à l'entrée du compresseur. Pour que le froid puisse alimenter correctement les trois compartiments de l'armoire, les deux capillaires doivent avoir des diamètres bien déterminés.

Le deuxième capillaire dans ce circuit frigorifique doit avoir au moins un diamètre plus grande que celui du premier capillaire pour éviter, pour le passage du fluide frigorigène, un étranglement excessif par le premier capillaire, ce qui entraînerait une surproduction de froid dans le compartiment de réserve et un manque de froid dans le compartiment de congélation.

La solution mettant en oeuvre deux circuits alimentés chacun par un motocompresseur est coûteuse.

L'invention a pour objet de remédier à ces inconvénients de coût et de rendement.

Selon l'invention, une armoire frigorifique comportant au moins trois compartiments à températures différentes, dont deux sont refroidis par deux évaporateurs distincts, un pour chaque compartiment, reliés à un circuit frigorifique unique à compresseur et condenseur, et comportant un capillaire entre ces deux évaporateurs, est caractérisée en ce qu'une partie au moins de ce capillaire est en échange thermique avec le troisième compartiment et constitue un organe de détente et de refroidissement de ce troisième compartiment.

Il est clair que le pouvoir frigorifique du capillaire est relativement faible, et c'est pourquoi, dans un mode de réalisation préféré, le capillaire est utilisé dans un compartiment à température intermédiaire à celles des compartiments refroidis par les évaporateurs, et/ou de taille inférieure auxdits compartiments.

Un tel agencement réduit considérablement les problèmes de rendement, par rapport à ceux mettant en oeuvre plus de deux évaporateurs en série, et est nettement moins coûteux que celui qui nécessite deux circuits frigorifiques indépendants alimentés chacun par un compresseur.

Par ailleurs, le montage d'une telle armoire ne nécessite pas plus de tube qu'une armoire classique à deux compartiments refroidis par un circuit frigorifique unique à un seul compresseur, car le capillaire intermédiaire n'y est pas plus long.

D'autres caractéristiques et avantages de l'invention apparaîtront avec la description ci-après, faite en regard des figures annexées sur lesquelles:
― La figure 1 est un schéma de principe d'une armoire frigorifique conforme à l'invention;
― La figure 2 schématise une variante perfectionnée de réalisation du troisième compartiment;
― Les figures 3 et 4 sont des illustrations de variantes de circuits de régulation pour la présente armoire.

Sur la figure 1 est représentée une armoire frigorifique 1 à trois compartiments 11, 12, 13, en regard du circuit frigorifique 2 à compresseur unique 20 nécessaire à son refroidissement, conformément à la présente invention.

L'exemple décrit s'applique, dans le cas où le troisième compartiment 12 est à température intermédiaire et est intercalé entre les deux autres 11, 13, à températures supérieure et inférieure.

Dans l'exemple représenté, le compartiment à température supérieure 11 est situé en bas de l'armoire et le compartiment à température supérieure 13 est en haut. Leur disposition relative peut être modifiée, pour des raisons ergonomiques notamment.

Le circuit frigorifique 2 représenté fonctionne en injection normale, c'est-à-dire que le compresseur 20 alimente tout d'abord l'évaporateur 21 du compartiment à température plus haute 11, avant d'alimenter l'évaporateur 23 du compartiment à température plus basse 13.

Entre la sortie du compresseur et l'évaporateur 21 du compartiment à température plus haute 11, se trouve le condenseur 25, en échange thermique avec l'extérieur, puis un organe de détente tel qu'un capillaire 24. Entre la sortie de l'évaporateur 21 du compartiment à température plus haute 11 et l'entrée de l'évaporateur 23 du compartiment à température plus basse 13, se trouve un capillaire 22 de détente qui, conformément à la présente invention, est utilisé comme organe de refroidissement du compartiment à température intermédiaire 12. A cet effet, le capillaire 22 de détente entre les deux évaporateurs 21, 23 est, au moins en partie, à l'intérieur dudit compartiment à température intermédiaire, de sorte qu'un échange thermique se crée, lors du fonctionnement, entre le capillaire et l'intérieur du compartiment.

La sortie de l'évaporateur 23 du compartiment à température plus basse 13 est reliée à l'entrée du compresseur 20.

Bien entendu, le circuit frigorifique peut comporter d'autres éléments classiques tels que bouilleur, etc.

Le circuit de régulation thermique permettant le démarrage du compresseur 20 dans ce cas de figure n'est pas représenté, mais on peut envisager de placer un thermostat de démarrage du compresseur 20 dans n'importe lequel des compartiments, de façon à donner une priorité au compartiment considéré. De préférence, cependant, le thermostat est placé dans le compartiment à température plus basse ou dans celui à température plus haute, plutôt que dans celui à température intermédiaire.

La figure 2 montre le schéma de principe d'une variante perfectionnée dans laquelle un ventilateur 26 ventile le capillaire 22 de refroidissement du compartiment à température intermédiaire 22.

Afin d'éviter un brassage d'air dans ce compartiment qui serait préjudiciable au rendement frigorifique et risquerait d'entraîner une dessication, de préférence, le ventilateur 26 est dans un conduit 27, de même que la partie du capillaire 22 utilisée pour le refroidissement.

De préférence, l'entrée du conduit 27 est à proximité de la partie basse d'une paroi verticale dudit compartiment, et la sortie est en regard de la paroi supérieure du compartiment, dans une zone diagonalement éloignée de l'entrée dudit conduit, de sorte que l'air froid ventilé se répartit dans tout le compartiment, comme l'indiquent les double flèches, en profitant au maximum des phénomènes de convection naturelle.

Ainsi si, comme le montre la figure 2, l'entrée du conduit 27 est près de la paroi arrière du compartiment, la sortie est à proximité de la face avant de l'armoire en haut du compartiment.

Le ventilateur 26 est entraîné par un moteur 28 électrique alimenté par le circuit électrique de l'armoire, non représenté sur cette figure.

La régulation thermique peut être indépendante ou non des besoins frigorifiques du compartiment à température intermédiaire. La figure 3 en est une illustration.

Ainsi, dans un exemple d'indépendance, le thermostat 30 de régulation est dans le compartiment à température plus haute, et la détection d'un besoin de froid dans ce compartiment entraîne la mise en route du compresseur 20 et simultanément celle du moteur 28 du ventilateur. Dans une variante semblable, le thermostat 30 est situé dans le compartiment à température plus basse.

La régulation peut être aussi totalement dépendante du compartiment à température intermédiaire. Dans ce cas, le thermostat 30 de démarrage du compresseur 20 et du moteur 28 de ventilateur est situé dans ledit compartiment.

Dans les trois exemples qui viennent d'être évoqués, le moteur 28 du ventilateur 26 et le moteur du compresseur 20 sont en parallèle, comme le montre la figure 3, et un contact 29 électrique est associé au thermostat 30 qui peut être situé indifféremment dans l'un ou l'autre des compartiments.

Ce contact 29 est placé entre la source d'alimentation électrique et un point commun de l'alimentation du compresseur 20 et du moteur 28 du ventilateur 26. Ce contact est fermé par le thermostat 30, dès qu'un besoin de froid se fait sentir à l'intérieur du compartiment dans lequel il se trouve.

La figure 4 est une illustration d'une variante perfectionnée de régulation dans laquelle la mise en route du compresseur est liée au besoin en froid dans le compartiment à température plus haute 11 et dans laquelle le ventilateur 26 n'est mis en route que si un besoin d'apport de froid se fait sentir dans le compartiment à température intermédiaire 12, et que simultanément le compresseur fonctionne.

Pour cela, la mise en route du compresseur est obtenue par un thermostat 31 associé à un contact 32 placé dans le circuit commun d'alimentation du compresseur 20 et du moteur du ventilateur. Le thermostat 31 est à l'intérieur du compartiment à température plus haute 11.

Le circuit d'alimentation du moteur 28 du ventilateur 26 est en parallèle sur les bornes du compresseur 20, et comporte un contact 33 associé à un thermostat 34 placé à l'intérieur du compartiment à température intermédiaire 12. Le contact 33 est fermé lorsque le compartiment 12 nécessite un apport de froid, mais le ventilateur 26 ne peut démarrer que si simultanément le contact 32 de mise en route du compresseur est fermé. Cet agencement évite que le ventilateur aspire inutilement de l'air relativement chaud alors que le compresseur est à l'arrêt.

Dans une variante non représentée, le thermostat 31 de mise en route du compresseur 20 est dans le compartiment à température plus basse.

Il est bien entendu que la réalisation des dispositifs de régulation n'est pas limitée aux seules variantes décrites, et que d'autres variantes autorisant des fonctions identiques sont possibles.

La réalisation du circuit frigorifique d'une telle armoire est particulièrement aisée car elle ne nécessite pas plus de tube que les armoires classiques à deux compartiments et à un seul compresseur pour réaliser la jonction entre le compartiment à température plus haute et le compartiment à température plus basse. En effet, dans les armoires classiques, cette jonction nécessite la sortie d'une longueur suffisante de capillaire entre les deux compartiments. Lors de la réalisation de la présente armoire, il n'est pas nécessaire de sortir plus de tube. Il suffit de faire passer le capillaire de jonction à l'intérieur du compartiment à température intermédiaire, puis de le mettre en forme pour constituer l'organe de refroidissement du compartiment à température intermédiaire.

De préférence, ladite mise en forme est réalisée en enroulant le capillaire sur un gabarit qui est retiré après, ainsi le capillaire prend la forme d'un serpentin.

L'invention est donc particulièrement avantageuse en raison de son faible coût, de sa facilité de réalisation et de son fonctionnement à température précise, notamment dans les cas où le démarrage du compresseur est déterminé par la température de l'un des compartiments à température supérieure ou inférieure, et dans lesquels un ventilateur répartit le froid, si nécessaire, dans le compartiment à température intermédiaire.

Dans un mode de réalisation, le compartiment à température inférieure est un compartiment de congélation à -18°C environ, le compartiment à température supérieure est un compartiment de réfrigération à +5°C environ et le compartiment à température intermédiaire est un compartiment maintenu dans des températures proches de 0°C.

## Revendications

1. Armoire frigorifique ayant au moins trois compartiments (11, 12, 13) à températures différentes, dont deux (11, 13) sont refroidis par deux évaporateurs (21, 23) distincts, un pour chaque compartiment, reliés à un circuit frigorifique unique à compresseur (20) et condenseur (25), et comportant un capillaire entre ces deux évaporateurs, caractérisée en ce qu'une partie au moins de ce capillaire (22) est en échange thermique avec le troisième compartiment (12) et constitue un organe de détente et de refroidissement de ce troisième compartiment.

2. Armoire frigorifique selon la revendication 1, caractérisée en ce que le troisième compartiment (12) est à une température intermédiaire aux deux autres (11, 13).

3. Armoire frigorifique selon la revendication 1, caractérisée en ce que le troisième compartiment (12) possède un volume inférieur à chacun des deux autres.

4. Armoire frigorifique selon l'une quelconque des revendications 1 à 3 précédentes, caractérisée en ce que le capillaire (22) de refroidissement du troisième compartiment (12) possède la forme d'un serpentin.

5. Armoire frigorifique selon l'une des revendications 1 à 4, caractérisée en ce qu'elle comporte un unique thermostat de démarrage du compresseur placé dans l'un quelconque de ses compartiments (11, 12 ou 13).

6. Armoire frigorifique selon l'une des revendications 1 à 4 précédentes, caractérisée en ce que le capillaire (22) est disposé dans un conduit (27) aménagé dans le troisième compartiment (12) et possédant une entrée et une sortie d'air à l'intérieur de ce compartiment et en ce pou'un ventilateur (26) est intercalé entre l'entrée de ce conduit (27) et le capillaire (22).

7. Armoire frigorifique selon la revendication 6, caractérisée en ce que l'entrée du conduit (27) est à proximité d'une paroi verticale dudit troisième compartiment (12), et en ce que la sortie du conduit est à proximité de la paroi supérieure, dans une sone diagonalement opposée à ladite entrée.

8. Armoire frigorifique selon la revendication 6, caractérisée en ce que le ventilateur (26) est entraîné par un moteur électrique (28) dont le circuit d'alimentation électrique est en parallèle sur les bornes du moteur du compresseur (20), et en ce qu'elle comporte des moyens pour permettre le démarrage du moteur (28) du ventilateur (26) exclusivement lorsque le moteur du compresseur (20) fonctionne.

9. Armoire frigorifique selon la revendication 8, caractérisée en ce que les moyens pour permettre le démarrage du moteur du ventilateur lorsque le moteur du compresseur fonctionne, sont constitués par un premier contact (29, 32) électrique, qui est placé entre la source d'alimentation électrique et le point commun aux circuits électriques du moteur (28) du ventilateur (26) et du moteur du compresseur, et qui est associée à un premier thermostat (30, 31) placé dans l'un des trois compartiments et fermant ledit contact lorsqu'un apport de froid est nécessaire.

10. Armoire frigorifique selon la revendication 9, caractérisée en ce qu'elle comporte un seul thermostat (30) placé dans l'un quelconque des compartiments, et en ce que ledit thermostat (30) est associé à au moins un contact (29) situé entre la source d'alimentation et les circuits des moteurs du ventilateur et du compresseur.

11. Armoire frigorifique selon la revendication 9, caractérisée en ce que ledit premier thermostat (31) est placé dans l'un des compartiments (11, 13) refroidis par un évaporateur (21, 23) et en ce que le circuit électrique du moteur (28) du ventilateur comporte un second contact (33) associé à un second thermostat (34), placé dans le troisième compartiment (12) comprenant le ventilateur (26) et le capillaire (22), et en ce que ledit second contact (33) est fermé par le second thermostat (34) lorsqu'un apport de froid est nécessaire dans le troisième compartiment (12).

12. Armoire frigorifique selon l'une quelconque des revendications 1 à 11, caractérisée en ce que les premier et second compartiments (11, 13) sont un compartiment de réfrigérateur maintenu à une température de l'ordre de +5°C et un compartiment de congélation maintenu à une température de l'ordre de -18°C, et en ce que le troisième compartiment (12) est un compartiment de conservation maintenu à une température proche de 0°C.

## Patentansprüche

1. Kühlschrank mit mindestens drei Fächern (11, 12, 13) unterschiedlicher Temperaturen, von denen zwei Fächer (11, 13) von zwei getrennten Verdampfern (21, 23), und zwar einem pro Fach, gekühlt werden, wobei diese Verdampfer an einen gemeinsamen Kühlkreis mit Kompressor (20) und Kondensator (25) angeschlossen sind und wobei eine Kapillarleitung zwischen den beiden Verdampfern verläuft, dadurch gekennzeichnet, daß mindestens ein Teil dieser Kapillarleitung (22) in Wärmeaustauschverbindung mit dem dritten Fach (12) steht und ein Entspannungs- und Kühlorgan dieses dritten Fachs bildet.

2. Kühlschrank nach Anspruch 1, dadurch gekennzeichnet, daß das dritte Fach (12) eine zwischen den Temperaturen der beiden anderen Fächer (11, 13) liegende Temperatur besitzt.

3. Kühlschrank nach Anspruch 1, dadurch gekennzeichnet, daß das dritte Fach (12) einen geringeren Rauminhalt als jedes der beiden anderen besitzt.

4. Kühlschrank nach einem beliebigen der Ansprüche 1 bis 3, dadurch gekennzeichnet, daß die Kapillarkühlleitung (22) des dritten Fachs (12) schlangenförmig verläuft.

5. Kühlschrank nach einem der Ansprüche 1 bis 4, dadurch gekennzeichnet, daß er einen einzigen Thermostat zum Starten des Kompressors besitzt, der in einem beliebigen der Fächer (11, 12 oder 13) liegt.

6. Kühlschrank nach einem der Ansprüche 1 bis 4, dadurch gekennzeichnet, daß die Kapillarleitung (22) in einem Schacht (27) liegt, der im dritten Fach (13) ausgebildet ist und einen Eingang und einen Ausgang für Luft im Inneren dieses Fachs besitzt, und daß ein Ventilator (26) zwischen den Eingang dieses Schachts (27) und die Kapillarleitung eingefügt ist.

7. Kühlschrank nach Anspruch 6, dadurch gekennzeichnet, daß der Eingang des Kanals (27) in der Nähe einer senkrechten Wand des dritten Fachs (12) liegt und daß der Ausgang dieses Schachts in der Nähe der Fachdecke in einer diagonal dem Eingang gegenüberliegenden Zone liegt.

8. Kühlschrank nach Anspruch 6, dadurch gekennzeichnet, daß der Ventilator (26) durch einen Elektromotor (28) angetrieben wird, dessen elektrischer Speisekreis parallel zu den Klemmen des Kompressormotors (20) liegt, und daß Mittel vorgesehen sind, um den Start des Motors (28) des Ventilators (26) ausschließlich zu erlauben, wenn der Kompressormotor (20) läuft.

9. Kühlschrank nach Anspruch 8, dadurch gekennzeichnet, daß die Mittel, die den Start des Ventilatormotors ermöglichen, wenn der Kompressormotor läuft, aus einem ersten elektrischen Kontakt (29, 32) bestehen, der zwischen der elektrischen Stromquelle und dem den Speisekreisen des Motors (28) des Ventilators (26) und des Kompressormotors gemeinsamen Punkt liegt und einem ersten Thermostaten (30, 31) zugeordnet ist, der in einem der drei Fächer sitzt und den Kontakt schließt, wenn ein Nachschub an Kühlleistung erforderlich ist.

10. Kühlschrank nach Anspruch 9, dadurch gekennzeichnet, daß er einen einzigen Thermostaten (30) aufweist, der in einem beliebigen der Fächer sitzt, und daß dieser Thermostat (30) mindestens einem Kontakt (29) zugeordnet ist, der zwischen der Stromquelle und den Speisekreisen der Motoren des Ventilators und des Kompressors eingefügt ist.

11. Kühlschrank nach Anspruch 9, dadurch gekennzeichnet, daß der erste Thermostat (31) in einem der Fächer (11, 13) liegt, die von einem Verdampfer (21, 23) gekühlt werden, und daß der elektrische Speisekreis des Ventilatormotors (28) einen zweiten Kontakt (33) aufweist, der einem zweiten Thermostaten (34) zugeordnet ist, welcher sich im dritten Fach (12) mit dem Ventilator (26) und der Kapillarleitung (27) befindet, und daß dieser zweite Kontakt (33) vom zweiten Thermostat (34) geschlossen wird, wenn ein Nachschub an Kühlleistung im dritten Fach (12) erforderlich ist.

12. Kühlschrank nach einem beliebigen der Ansprüche 1 bis 11, dadurch gekennzeichnet, daß das erste Fach (11 ein Kühlfach ist, das auf einer Temperatur um +5°C gehalten wird, daß das zweite Fach (13) ein Gefrierfach ist, das auf einer Temperatur um -18°C gehalten wird, und daß das dritte Fach (12) ein Konservierfach ist, das auf einer Temperatur nahe 0°C gehalten wird.

## Claims

1. A refrigerator having at least three compartments (11, 12, 13) at different temperatures, two of which (11, 13) are cooled by two distinct evaporators (21, 23), one evaporator per compartment, these evaporators being connected to a common refrigerator circuit including a compressor (20) and a condenser (25), a capillary duct being provided between the two evaporators, characterized in that at least part of this capillary duct (22) is thermally coupled to the third compartment (12) and constitutes a flash and cooling member of this third compartment.

2. A refrigerator according to claim 1, characterized in that the temperature of the third compartment (12) is intermediate between the temperature of the two others (11, 13).

3. A refrigerator according to claim 1, characterized in that the third compartment (12) is smaller in volume than any of the two other compartments.

4. A refrigerator according to any one of claims 1 to 3, characterized in that the capillary cooling duct (22) of the third compartment (12) is serpent-shaped.

5. A refrigerator according to one of claims 1 to 4, characterized in that it comprises a common thermostat for starting the compressor, this thermostat being placed in any one of its compartments (11, 12 or 13).

6. A refrigerator according to one of claim 1 to 4, characterized in that the capillary duct (22) is disposed in a channel (27) arranged in the third compartment (12) and having an air inlet and an air outlet inside this compartment, and that a fan (26) is located between the inlet of this channel (27) and the capillary duct (22).

7. A refrigerator according to claim 6, characterized in that the inlet of the channel (27) is located close to a vertical wall of said third compartment (12) and that the outlet of the channel is located close to the upper wall in a zone which is diagonally opposed to said inlet.

8. A refrigerator according to claim 6, characterized in that the fan (26) is driven by an electric motor (28) whose electric feed circuit is branched in parallel to the terminals of the compressor motor (20), and that it comprises means for allowing the start-up of the motor (28) of the fan (26) exclusively if the compressor motor (20) is in operation.

9. A refrigerator according to claim 8, characterized in that the means for allowing the start-up of the fan motor, if the compressor motor is in operation, are constituted by a first electric contact (29, 32) which is placed between the electric power source and the common supply point of the electric circuits of the fan motor (28) and the compressor motor, and which is associated to a first thermostat (30, 31) located in one of the three compartments and closing said contact if the compartment temperature should be lowered.

10. A refrigerator according to claim 9, characterized in that it comprises only one thermostat (30) which is located in any one of the compartments, and that said thermostat (30) is associated to at least one contact (29) situated between the power source and the supply circuit of the fan and compressor motors.

11. A refrigerator according to claim 9, characterized in that the first thermostat (31) is located in one of the compartments (11, 13) which are cooled by evaporators (21, 23), and that the electric circuit of the fan motor (28) comprises a second contact (33) associated to a second thermostat (34), the latter being located in the third compartment (12) which comprises the fan (26) and the capillary duct (22), and that said second contact (33) is closed by said second thermostat (34), if the temperature in the third compartment (12) should be lowered.

12. A refrigerator according to any one of claims 1 to 11, characterized in that the first compartment is a refrigerator compartment kept at a temperature of about +5°C, that the second compartment is a deep-freezer compartment kept at a temperature of -18°C, and that the third compartment is a conservation compartment kept at a temperature of close to 0°C.
